# EUROPÄISCHE PATENTSCHRIFT

(11) **EP 2 985 473 B1**
(45) Veröffentlichungstag und Bekanntmachung des Hinweises auf die Patenterteilung: **11.10.2017**
(21) Anmeldenummer: 14180521.8
(22) Anmeldetag: 11.08.2014
(51) Int. Cl.: F15B 20/00, B66F 9/22

(54) **Hubmodul**
Lifting module
Module de levage

(43) Veröffentlichungstag der Anmeldung: 17.02.2016
(73) Patentinhaber: HAWE Hydraulik SE, 81673 München (DE)
(72) Erfinder: Macit, Recep, 81673 München (DE)
(74) Vertreter: Grosse Schumacher Knauer von Hirschhausen

(56) Entgegenhaltungen:
- EP-A1- 0 546 300
- EP-A1- 1 369 598

## Beschreibung

Die Erfindung betrifft einen Hubmodul gemäß Oberbegriff des Patentanspruches 1.

Bei dem aus EP 1369598 A1 bekannten Hubmodul ist das Hebe-Proportional-Steuerventil mit einer im Hebestrang angeordneten Druckwaage als Drei-Wege-Stromregler ausgebildet. Die direkt aus der Druckquelle gespeiste Druckleitung führt wie die Tankleitung zu weiteren, an den Hubmodul angeschlossenen Verbrauchern des Flurförderfahrzeugs. Das Sicherheitsventil, das unbestromt den Lastdrucksignalkreis mit der Tankleitung verbindet und gleichzeitig die vom Senkstrang abzweigende Steuerleitung absperrt, hingegen die Aufsteuerseite der Senkstrang-Druckwaage mit der Tankleitung verbindet, wird jeweils mit Bestromen des Proportionalmagneten des Hebe-Proportional-Steuerventils oder des Senk-Proportional-Steuerventils bestromt, so dass es den Lastdrucksignalkreis von der Tankleitung trennt und gleichzeitig die vom Senkstrang abzweigende Steuerleitung zur Aufsteuerseite der Druckwaage im Senkstrang durchgängig schaltet. Das Sicherheitsventil hat die Aufgabe, beim Hängenbleiben des Hebe-Proportional-Steuerventils oder des Senk-Proportional-Steuerventils oder dessen Druckwaage sicherzustellen, dass eine Last weder absinkt noch unkontrolliert weiter angehoben wird. Dies entspricht DIN/ISO-Vorschriften zur Sicherheit von Flurförderfahrzeugen. Diese Vorschriften fordern auch eine Abschaltung des Förderstroms von der Druckquelle für den Fall, dass beispielsweise die Druckquelle weiter fördert, beispielsweise weil sie die steuerungsseitig hängengeblieben ist oder ein Fahrer versehentlich einen Förderbefehl gibt. Dies könnte nämlich trotz der Einflussnahme des Sicherheitsventils beispielsweise ein weiteres Anheben der Last bewirken. Um diese Vorschriften zu erfüllen, wird in der Praxis bei dem bekannten Hubmodul zwischen der Druckquelle und dem Hubmodul ein magnetbetätigtes 2/2-Wegeventil separat angeordnet, mit dem der Förderstrom der Druckquelle abschaltbar ist. Dieses 2/2-Magnetventil ist im beengten Bauraum schwer unterzubringen und bedeutet erheblichen Kostenaufwand nur für die Abschaltfunktion.

Aus EP 2466155 A1 ist ein entsperrbares Rückschlagventil, insbesondere auch für Hubmodule, bekannt, das ein sehr großes Aufsteuerdruckverhältnis hat und gegebenenfalls sogar mit Vorentlastung entsperrbar ist. Das entsperrbare Rückschlagventil ist in einem Einschraubgehäuse untergebracht, das nach Art eines Ermeto-Einschraubgehäuses ausgebildet sein kann und deshalb bequem in der Anschlussbohrung beispielsweise einer Druckquelle unterbringbar ist.

EP 0546300 A1 offenbart einen Hubmodul eines Flurförderfahrzeugs, in welchem das Hebe-Proportional-Steuerventil Teil eines Dreiwege-Stromreglers ist, das sind dessen 3/2-Wege-Druckwaage direkt an die von der Druckwelle gespeiste Druckleitung angeschlossen ist. Von dieser Druckwaage führt über ein Rückschlagventil eine Arbeitsleitung zu weiteren, aus derselben Druckquelle gespeisten Verbrauchern. Die 3/2-Wege-Druckwaage als Teil des Dreiwege-Stromreglers kann einen Förderstrom von der Druckquelle zum Hebestrang nicht zuverlässig unterbinden, falls das 2/2-Proportional-Wegeventil des Dreiwege-Stromreglers oder die Druckwaage hängen bleiben sollten. In einem solchen Störungsfall würde der einseitig beaufschlagte Hydroverbraucher die Last anheben.

Der Erfindung liegt die Aufgabe zugrunde, ein Hubmodul der eingangs genannten Art mit einer baulich einfachen, funktionssicheren und platzsparenden Abschaltvorrichtung für den Förderstrom der Druckquelle anzugeben, um geltende Vorschriften zu Sicherheit von Flurförderfahrzeugen zu erfüllen.

Die gestellte Aufgabe wird mit den Merkmalen des Patentanspruchs 1 gelöst.

Die am oder im Hubmodul vorgesehene Abschaltvorrichtung für den Förderstrom der Druckquelle benötigt keinen Magneten und spricht selbständig auf den Steuerdruck im Lastdrucksignalkreis an. Die Abschaltvorrichtung weist entweder ein aus dem Lastdrucksignalkreis hydraulisch entsperrbares Rückschlagventil auf. Solange der Lastdrucksignalkreis ein Lastdrucksignal führt, wird das Rückschlagventil entsperrt, so dass die Druckleitung beaugschlasgt werden kann. Hingegen sperrt das Rückschlagventil bei Fehlen eines Signaldrucks im Lastdrucksignalkreis. Andernfalls weist die Abschaltvorrichtung ein druckvorgesteuertes 3/2-Wege-Prioritätsventil auf. Das Prioritätsventil lässt bei Fehlen eines Signaldrucks den Lastdrucksignalkreis den Prioritäts-Hydro-Verbraucher steuern, verhindert aber, dass dann der Förderstrom von der Druckquelle in die Druckleitung eingespeist wird. Dank der Einflussnahme der Abschaltvorrichtung gelangt der Förderstrom der Druckquelle nicht mehr zur Druckleitung, und zu dem daran direkt angeschlossenem Hebe-Proportional-Steuerventil, so dass selbst bei hängengebliebenem Hebe-Proportional-Steuerventil die Last nicht unkontrolliert angehoben werden kann. Allerdings sind mit dem entsperrbaren Rückschlagventil weitere an die Druckleitung angeschlossene Verbraucher dann ebenfalls nicht mehr steuerbar. Ist hingegen ein Prioritäts-Verbraucher, wie beispielsweise eine hydraulische Lenkung des Flurförderfahrzeugs, getrennt von der Druckleitung aus der Druckquelle speisbar, dann bleibt dieser Prioritäts-Hydroverbraucher trotz des Ansprechens der Abschaltvorrichtung über das §/2-Wege-Prioritätsventil weiterhin steuerbar.

Zweckmäßig ist die Abschaltvorrichtung entweder auf eine OC-Funktion oder eine CC-Funktion ausgelegt. Eine OC-Funktion ist typischerweise bei Verwendung einer Konstantpumpe gegeben, während eine CC-Funktion bei Einsatz einer Verstellpumpe gegeben ist. Wenn also von vornherein feststeht, dass der Anwender nur eine OC-Funktion oder nur eine CC-Funktion wünscht, kann der Hubmodul von vornherein darauf abgestimmt sein. Noch zweckmäßiger ist jedoch der Hubmodul wahlweise zwischen der OC-Funktion und der CC-Funktion umstellbar, so dass der Anwender frei wählen kann, für welche Funktion er den Hubmodul einsetzt. Diese Ausführungsform erweitert den Einsatzbereich des Hubmoduls in universeller Weise.

Bei einer weiteren Ausführungsform, bei der ein von der Druckquelle getrennt von der Druckleitung speisbarer Prioritäts-Hydroverbraucher an den Hubmodul angeschlossen ist, ist der Prioritäts-Hydroverbraucher permanent steuerbar.

Es kann zweckmäßig sein, wenn die Abschaltvorrichtung zwischen der Druckleitung und der Tankleitung zusätzlich zum Prioritätsventil oder dem entsperrbaren Rückschlagventil einen Druckwaagen-Schieber oder ein 2/2-Wege-Sitzventil aufweist. Damit bleibt die Druckleitung nach erfolgter Abschaltung drucklos, während der Prioritäts-Hydroverbraucher weiterhin steuerbar ist.

Bei der umstellbaren Ausführungsform des Hubmoduls ist es zweckmäßig, am 2/2-Wege-Druckwaagenschieber oder am 2/2-Wege-Sitzventil zu dessen gewollter Passivierung einen mechanisch verstellbarer Anschlag vorzusehen. Der Anschlag sichert die Absperrstellung und kann nach Bedarf benutzt werden. Ist von vornherein klar, dass nur eine CC-Funktion gewünscht wird, kann der Druckwaagenschieber oder das Sitzventil auch weggelassen werden.

Bei der Ausführungsform des Hubmoduls mit dem entsperrbaren Rückschlagventil ist in der Abschaltvorrichtung zwischen der Druckquelle und dem Lastdrucksignalkreis ein Steuerleitungs-Bypass mit einem zur Druckquelle sperrenden Rückschlagventil und einer Drossel stromab des Rückschlagventils vorgesehen, und zweigt zwischen dem Rückschlagventil und der Drossel eine Entsperr-Steuerdruckleitung zum entsperrbaren Rückschlagventil ab. Das entsperrbare Rückschlagventil ist zweckmäßig mit einer Vorentlastung entsperrbar, so dass relativ geringer Steuerdruck zum ordnungsgemäßen Entsperren und Offenhalten ausreicht.

Damit das Prioritätsventil zum Heben auch die Druckleitung speist, ist zweckmäßig an einer einer Feder und einer ersten Steuerseite abgewandten zweiten Steuerseite des Prioritätsventils eine größere Druckbeaufschlagungsfläche vorgesehen als an der ersten Steuerseite.

Bei einer Ausführungsform für den Prioritäts-Hydroverbraucher weist der Hubmodul einen Lastdrucksignal-Anschluss beispielsweise für eine Verstellpumpe auf, und einen separaten Lastdrucksignal-Anschluss des Prioritäts-Hydroverbrauchers, um diesem den jeweils optimalen Prioritätsdruck bzw. die erforderliche Menge zuzuführen. Zwischen diesen Lastdrucksignal-Anschlüssen ist im Lastdrucksignalkreis zweckmäßig ein Wechselventil angeordnet.

Zweckmäßig ist der 2/2-Wege-Druckwaagenschieber oder das 2/2-Wege-Sitzventil in Aufsteuerrichtung aus der Druckleitung und in Zusteuerrichtung, parallel zu einer Feder, aus dem Lastdrucksignalkreis druckvorgesteuert.

Das entsperrbare Rückschlagventil hat zweckmäßig ein Aufsteuerdruckverhältnis von mindestens 1:5 bis, vorzugsweise, sogar bis etwa 1:30, um das Rückschlagventil auch bei hohem Arbeitsdruck mit geringem Steuerdruck und geringer Steuerölmenge zuverlässig zu entsperren.

Schließlich ist es zweckmäßig, wenn das entsperrbare Rückschlagventil und der Steuerleitungsbypass mit der Entsperr-Steuerleitung in einem Einschraubgehäuse untergebracht sind, mit dem die Druckquelle an den Hubmodul angeschlossen wird. Vorzugsweise gleicht das Einschraubgehäuse einem standardisierten Ermeto-Einschraubgehäuse.

Anhand der Zeichnung werden Ausführungsformen des Erfindungsgegenstandes erläutert. Es zeigen:
- Fig. 1: ein Blockschaltbild einer ersten Ausführungsform eines Hubmoduls mit Abschaltvorrichtung, in drucklosem Zustand, und
- Fig. 2: ein Blockschaltbild einer weiteren Ausführungsform eines Hubmoduls mit Abschaltvorrichtung im Falle eines an den Hubmodul angeschlossenen Prioritäts-Hydroverbrauchers, in drucklosem Zustand.

In Fig. 1 ist ein strichpunktiert angedeuteter Hubmodul 1 für eine einseitig gegen einen Last steuerbaren Hydroverbraucher H eines Flurförderfahrzeugs beispielsweise als Block mit integrierten oder eingebauten Hydraulikkomponenten ausgebildet. Weitere, nicht dargestellte Hydroverbraucher des Flurförderfahrzeugs sind beispielsweise an Anschlüssen 2, 3 und 22 (Druckleitungsanschluss 2, Tankleitungsanschluss 3, Lastdrucksignalkreisanschluss 22) angeschlossen. Ferner ist ein Lastdrucksignal-Anschluss 4 vorgesehen, von welchem ein Lastdrucksignal an eine schematisch angedeutete Druckquelle Q gebracht werden kann, im Falle einer Verstellpumpe an den Pumpenregler. Schließlich sind ein Druckquellenanschluss 5 und ein Lastdrucksignalkreis 19 mit einem Anschluss 6 vorgesehen, in deren Bereich eine Abschaltvorrichtung V integriert oder angeschraubt ist, beispielsweise in Form einer Ermeto-Verschraubung 38 (Einschraubgehäuse). Ein Tankleitungsanschluss 7 ist mit dem nicht dargestellten Tank der Druckquelle verbunden.

Vom Anschluss 5 führt eine Arbeitsleitung 8 zu einem 2/2-Druckwaagenschieber 27, der an der Schließsteuerseite durch eine Feder 28 und aus einer vom Anschluss 6 kommenden Steuerleitung 24 eines Lastdrucksignalkreises 19 beaufschlagt ist, an der Aufsteuerseite hingegen über eine Steuerleitung 29, die an die Arbeitsleitung 8 angeschlossen ist. Als Option ist der 2/2-Wege-Druckwaagenschieber 27 mit einem manuell verstellbaren Anschlag 30 ausgestattet, um bei Bedarf passiviert zu werden (in der Sperrstellung). Zwischen der Steuerleitung 24 und der Tankleitung 10 ist ein Druckbegrenzungsventil 26 vorgesehen. Der Lastdrucksignalkreis 19 wird u.a. über eine Steuerleitung 20 aus einem Hebestrang 12 gespeist, der an eine von der Arbeitsleitung 8 abzweigende Druckleitung 9 angeschlossen ist und ein Hebe-Proportional-Steuerventil 11 und stromab desselben ein Rückschlagventil 13 enthält. Das Hebe-Proportional-Steuerventil 11 weist eine Feder 14 auf, die für die dargestellte Absperrstellung verantwortlich ist, sowie einen Proportionalmagneten 13 und, als Option, eine hydraulische Druckvorsteuerung 15. Er dient zum lastunabhängigen Steuern der Hebegeschwindigkeit des Hydroverbrauchers H.

Stromab des Rückschlagventils 13 zweigt vom Hebestrang 12 ein Senkstrang 17 zur Tankleitung 10 ab, in welchem ein Senk-Proportional-Steuerventil 16 (mit der gleichen Ausstattung wie das Hebe-Proportional-Steuerventil 11) und eine 2/2-Wege-Druckwaage 18 enthalten sind. Vom Senkstrang 17 zweigt eine Steuerleitung 31 ab, die über eine Dämpfungsvorrichtung 32 mit Rückschlagventil und Drossel zur Schließsteuerseite der Druckwaage 18 führt, und zwischen der Druckwaage 18 und dem Senk-Proportional-Steuerventil 16 eine Steuerleitung 33 zur Schließsteuerseite der Druckwaage 18, wo ebenfalls eine Feder für die dargestellte Durchgangsstellung sorgt. Der Lastdrucksignalkreis 19 ist über eine Steuerleitung 25 mit der Tankleitung 10 verbunden, wobei in der Steuerleitung 25 ein 3/2-Wege-Sicherheitsventil 34 mit Magnetbetätigung (Schwarz/Weiß-Magnet 35) enthalten ist, das bei Bestromen des Proportionalmagneten 13 des Hebe-Proportional-Steuerventils 11 oder des Senk-Proportional-Steuerventils 16 bestromt wird, und dann aus der gezeigten Stellung in die obere Stellung umschaltet. Die gezeigte Stellung wird durch eine Feder 36 gehalten. In dieser Stellung sind die Steuerleitung 25 und die Aufsteuerseite der Druckwaage 18 über die Kurzschlußleitung 37 mit der Tankleitung 10 verbunden, während die vom Senkstrang 17 abzweigende Steuerleitung 33 zur Aufsteuerseite der Druckwaage 18 abgesperrt ist. In der anderen Schaltstellung wird bei Bestromen des Magneten 35 die Steuerleitung 25 von der Tankleitung 10 getrennt, und wird der Senkstrang 17 über die Steuerleitung 33 mit der Aufsteuerseite der Druckwaage 18 verbunden.

Die Proportionalmagneten 13 und der Magnet 35 sind an eine übergeordnete Steuervorrichtung CU angeschlossen, die für die gleichzeitige Bestromung sorgt. Gegebenenfalls ist eine Programmroutine vorgesehen, mit der das 3/2-Wege-Sicherheitsventil 34 auch unabhängig von den Proportionalmagneten 13 hin- und hergeschaltet werden kann.

Zum Zusammenspiel zwischen den Proportional-Steuerventilen 11, 16 und dem Sicherheitsventil 34 wird auf EP 1369598 A1 verwiesen, in der die funktionellen Zusammenhänge im Detail erläutert sind.

Die Steuerleitung 20 ist über einen Filter und eine Drossel und einen Steuerleitungsabschnitt 23 mit der Tankleitung 10 verbunden, und führt weiter über eine Drossel zu einem Wechselventil 21 und zum Lastdrucksignal-Anschluss 4. Zum Wechselventil 21 kann über den Anschluss 22 ein Lastdrucksignal von den weiteren Verbrauchern eingespeist werden, wobei das Wechselventil 21 dafür sorgt, dass der jeweils höhere Signaldruck an den Anschluss 4 übertragen wird.

Die Abschaltvorrichtung V im Einschraubgehäuse 38 enthält z.B. vor dem Anschluss 5 in Fig. 1 ein in Richtung zur Arbeitsleitung 8 sperrendes, jedoch hydraulisch entsperrbares Rückschlagventil 39 zum Anschluss 5, sowie einen Steuerleitungs-Bypass 40 zum Anschluss 6. Im Steuerleitungsbypass 40 sind ein in Richtung zur Druckquelle Q sperrendes Rückschlagventil 41 und eine Drossel 42 enthalten, wobei zwischen dem Rückschlagventil 41 und der Drossel 42 eine Entsperr-Steuerleitung 43 zum entsperrbaren Rückschlagventil 39 führt.

Wird in der gezeigten Schaltstellung des Hubmoduls 1 in Fig. 1 durch die Druckquelle Q Druckmittel gefördert, und liegt kein Signaldruck an, da das 3/2-Wege-Sicherheitsventil 34 in der gezeigten Schaltstellung ist, dann verbindet der 2/2-Druckwaagenschieber 27 die Arbeitsleitung 8 mit der Tankleitung 10, sodass die Druckleitung 9 druckentlastet wird, während das Rückschlagventil 39 sperrt. Die Druckleitung 9 wird nicht mehr druckbeaufschlagt. Da jedoch kein Signaldruck im Lastdrucksignalkreis 19 vorliegt, hält das Rückschlagventil 39 seine Sperrstellung, wie auch der 2/2-Wege-Druckwaagenschieber 27. Ein geringer Druckmittelfluss findet über den Steuerleitungsbypass 40 und das 3/2-Wege-Sicherheitsventil 34 zur Tankleitung 10 statt.

Wird das Hebe-Proportional-Steuerventil 11 bestromt, dann wird auch das 3/2-Wege-Sicherheitsventil 34 bestromt, so dass der Lastdrucksignalkreis 19 zur Tankleitung 10 abgesperrt wird und sich einerseits über den Steuerleitungsbypass 40 der Abschaltvorrichtung V und andererseits aus dem Hebestrang 12 Signaldruck aufbaut. Das Rückschlagventil 39 wird entsperrt und beaufschlagt die Druckleitung 9. Der Hydroverbraucher H wird gegen die Last angehoben. Wird das Hebe-Proportional-Steuerventil 11 wieder stromlos geschaltet, wie auch der Magnet 35, wird die Last über das Rückschlagventil 13 und das Senk-Proportional-Steuerventil 16 gehalten. Wird die Hebebewegung unterbrochen, d.h. der Proportionalmagnet 13 des Hebe-Proportional-Steuerventils 11 stromlos geschaltet, wird auch der Magnet 35 stromlos geschaltet, und der Lastdrucksignalkreis 19 entlastet. Gleichzeitig schaltet die Abschaltvorrichtung V um, d.h. das Rückschlagventil 39 sperrt von der Druckquelle Q zur Arbeitsleitung 8 ab. Die Abschaltvorrichtung V wird jeweils dann aktiv (Rückschlagventil 39 sperrt), wenn keiner der Proportionalmagneten 13 bzw. der Magnet 35 bestromt wird. Die Senksteuerung bleibt jederzeit möglich.

Wird das Senk-Proportional-Steuerventil 16 bestromt, wird auch der Magnet 35 wieder bestromt, so dass sich Signaldruck im Lastdrucksignalkreis 19 aufbaut und der Hydroverbraucher H unter der Last einfährt.

Für eine CC-Funktion mit einer Verstellpumpe als Druckquelle Q wird der Anschlag 30 so eingestellt, dass der 2/2-Wege-Druckwaagenschieber 27 in der Sperrstellung bleibt. Für eine CC-Funktion könnte der 2/2-Wege-Druckwaagenschieber 27 sogar weggelassen werden. Für eine CO-Funktion bleibt der Anschlag passiv.

Bei der Ausführungsform des Hubmoduls 1 in Fig. 2 ist neben weiteren, nicht gezeigten Verbrauchern, die an den Anschlüssen 2, 3 und 22 angeschlossen sind, und dem Hydroverbraucher H, ein Prioritäts-Hydroverbraucher Cf an das Hubmodul 1 angeschlossen, der mit Druckmittel getrennt von der Druckleitung G aus der Druckquelle Q versorgt wird. Der Prioritäts-Hydroverbraucher Cf ist beispielsweise eine hydraulische Lenkung des Flurförderfahrzeuges. Von dieser hydraulischen Lenkung ist auch eine Verbindung zu einem Signaldruckanschluss 46 gegeben. Die Abschaltvorrichtung V enthält, z.B. im Block des Hubmoduls, ein 3/2-Wege-Prioritätsventil 48.

Im Lastdrucksignalkreis 19 ist die Steuerleitung 20 vom Wechselventil 21 über ein Wechselventil 45 wahlweise mit dem Signaldruck-Anschluss 46 oder 4 verbindbar. Der Prioritäts-Hydroverbraucher Cf ist an eine Arbeitsleitung 47 angeschlossen, die zu dem 3/2-Prioritätsventil 48 zwischen der Arbeitsleitung 8 und der Druckleitung 9 führt. Von der Arbeitsleitung 47 zweigen Steuerleitungen 49 einerseits zur Steuerleitung 25 und zu einer zweiten Steuerseite 51 des 3/2-Wege-Prioritätsventils 48 sowie zur Steuerleitung 24 und zu einer ersten Steuerseite 50 ab, an der auch die Feder 28 wirkt. Zweckmäßig ist die Beaufschlagungsfläche an der zweiten Steuerseite 51 größer als die Beaufschlagungsfläche an der ersten Steuerseite 50, so dass bei Vorliegen eines Signaldrucks im Lastdrucksignalkreis 19 das 3/2-Wege-Prioritätsventil 48 aus der gezeigten Schaltstellung umschaltet, und sowohl die Arbeitsleitung 47 als auch die Druckleitung 9 gespeist werden, wobei die Arbeitsleitung 47 Vorrang hat.

Zwischen der Druckleitung 9 und der Rücklaufleitung 10 ist ein 2/2-Wege-Sitzventil 27' angeordnet(analoge Funktion wie der 2/2-Wege-Druckwaagenschieber 27 in Fig. 1, jedoch ohne Leckverluste), das aus der Druckleitung 9 in Aufsteuerrichtung und aus dem Lastdrucksignalkreis 19 über das Wechselventil 45, an der Schließsteuerseite parallel zur Feder 28', druckvorgesteuert ist. Das 2/2-Wege-Sitzventil 27' enthält innen eine Drossel, über die ein Schließdruck erzeugbar ist. Im Falle einer CC-Funktion kann das 2/2-Wege-Sitzventil 27' über den manuell verstellbaren Anschlag 30' passiviert werden, so dass es seine gezeigte Schließstellung hält. Bei einer OC-Funktion ist hingegen der Anschlag 30' nicht wirksam. Falls von vornherein nur eine CC-Funktion in Frage kommt, kann das Ventil 27' weggelassen werden.

### Funktion:

In der gezeigten Schaltsituation bei nicht bestromten Proportionalmagneten 13 und nicht bestromtem Schaltmagneten 35 des 3/2-Wege-Sicherheitsventils 34 beaufschlagt die Druckquelle Q die Arbeitsleitung 8 und über die von der Feder 28 eingestellte Schaltstellung des 3/2-Wege-Prioritätsventils 48 die Arbeitsleitung 47, während die Druckleitung 9 abgesperrt und gegebenenfalls über das Sitzventil 27' druckentlastet ist. Werden die Ventile 11, 34 oder 16, 34 bestromt, baut sich im Lastdrucksignalkreis 19 Signaldruck auf, durch den das 3/2-Wege-Prioritätsventil 48 in eine Regelstellung schaltet, da die größere Druckbeaufschlagungsfläche an der zweiten Steuerseite 51 bei gleichen Steuerdrücken eine Kraft generiert, die die Feder 28 überwindet, so dass der Druck in der Arbeitsleitung 47 wie auch der Druck in der Druckleitung 9 geregelt werden. Ein Hebevorgang wird wie in Fig. 1 gesteuert. Ein Senkvorgang ist jederzeit möglich. Die Abschaltvorrichtung V wird dann aktiv, wenn kein Hebevorgang gesteuert wird, in dem dann das 3/2-Wege-Prioritätsventil 48 die in Fig. 2 gezeigte Schaltstellung hält. Die Druckleitung 9 bleibt drucklos, wobei zuvor das 2/2-Wege-Sitzventil 27' bei Wegfallen des Signaldrucks die Druckleitung 9 zur Tankleitung 10 entlastet haben kann. Liegt Signaldruck im Lastdrucksignalkreis 19 vor, trennt das 2/2-Wege-Sitzventil
27' hingegen die Druckleitung 9 von der Tankleitung 10. In beiden Ausführungsformen können Manometer an den Hubmodul 1 angeschlossen werden.

## Patentansprüche

1. Hubmodul (1) für einen einseitig gegen eine Last aus einer zu wenigstens einem Hydroverbraucher (H), (Cf) führenden, mit einer Druckquelle (Q) verbundenen Druckleitung (9) beaufschlagbaren Hydroverbraucher (H) eines Flurförderfahrzeugs, mit einem Hebe-Proportional-Steuerventil (11) in einem an die Druckleitung (9) angeschlossenen Hebestrang (12) und einem Senk- Proportional -Steuerventil (16) in einem an eine Tankleitung (10) angeschlossenen Senkstrang, einem zumindest an den Hebestrang (12) stromab des Hebe- Proportional - Steuerventils (11) angeschlossenen Lastdrucksignalkreis, und einem magnetbetätigtem 4/2-Sicherheitsventil (34) zwischen dem Lastdrucksignalkreis (19) und der Tankleitung (10), das bestromt den Lastdrucksignalkreis (19) von der Tankleitung (10) trennt und gleichzeitig eine Aufsteuerseite einer Druckwaage (18) des Senk- Proportional- Steuerventils (16) mit dem Senkstrang (17) verbindet, und unbestromt den Lastdrucksignalkreis (19) mit der Tankleitung und die Aufsteuerseite der Druckwaage (18) mit der Tankleitung (10) verbindet, und gleichzeitig den Senkstrang (17) von der Aufsteuerseite der Druckwaage (18) trennt, **dadurch gekennzeichnet, dass** zwischen der Druckquelle (Q) und der Druckleitung (9) eine rein hydraulisch und abhängig vom Lastdruck im Lastdrucksignalkreis (19) ansprechende Abschaltvorrichtung (V) für einen von der Druckquelle (Q) erzeugten Förderstrom zum Hebe- Proportional- Steuerventil (11) vorgesehen ist, und dass die Abschaltvorrichtung (V) entweder ein hydraulisch mit Steuerdruck entsperrbares Rückschlagventil (39) oder ein druckvorgesteuertes 3/2-Wege-Prioritätsventil (48) aufweist, das jeweils nicht steuerdruckbeschlagt in Strömungsrichtung zur Druckleitung (9) sperrt.

2. Hubmodul nach Anspruch 1, **dadurch gekennzeichnet, dass** die Abschaltvorrichtung (V) entweder auf eine OC-Funktion für eine Konstantpumpe als Druckquelle (Q), vorzugsweise eine Zahnradpumpe, oder auf eine CC-Funktion für eine Verstellpumpe als Druckquelle (Q) ausgelegt oder zwischen einer OC-Funktion und einer CC-Funktion umstellbar ist.

3. Hubmodul nach Anspruch 1, **dadurch gekennzeichnet, dass** ein von der Druckquelle (Q) getrennt von der Druckleitung (9) speisbarer Prioritäts- Hydroverbraucher (Cf) über das druckvorgesteuerte 3/2-Wege-Prioritätsventil (48) an den Hubmodul (1) angeschlossen ist.

4. Hubmodul nach Anspruch 1, **dadurch gekennzeichnet, dass** die Abschaltvorrichtung (V) zwischen der Druckleitung (9) und der Tankleitung (10) zusätzlich zum hydraulisch entsperrbaren Rückschlagventil (29) oder zum 3/2-Wege-Prioritätsventil (48) einen Druckwaagen-Schieber (27) oder ein 2/2-Wege-Sitzventil (27') aufweist.

5. Hubmodul nach Anspruch 4, **dadurch gekennzeichnet, dass** zum Umstellen der Abschaltvorrichtung (V) zwischen einer OC-Funktion und einer CC-Funktion am 2/2-Wege-Druckwaagen-Schieber (27) oder am 2/2-Sitzventil (27') zu dessen Passivierung ein mechanisch verstellbarer Anschlag (30, 30') vorgesehen ist.

6. Hubmodul nach Anspruch 1, **dadurch gekennzeichnet, dass** in der das hydraulisch entsperrbare Rückschlagventil (39) aufweisenden Abschaltvorrichtung (V) zwischen der Druckquelle (Q) und dem Lastdrucksignalkreis (19) ein Steuerleitungs-Bypass (40) mit einem zur Druckquelle (Q) sperrenden Rückschlagventil (41) und einer Drossel (42) stromab des Rückschlagventils (41) vorgesehen ist, und dass zwischen dem Rückschlagventil (41) und der Drossel (42) eine Entsperr-Steuerdruckleitung (43) zum entsperrbaren Rückschlagventil (39) abzweigt, das, vorzugsweise mit Vorentlastung entsperrbar ist.

7. Hubmodul nach Anspruch 1, **dadurch gekennzeichnet, dass** das 3/2-Wege-Priotitätsventil (48) an einer Feder (28) und einer ersten Steuerseite (50) abgewandten zweiten Steuerseite (51) eine größere Steuerdruckbeaufschlagungsfläche aufweist als an der ersten Steuerseite (50).

8. Hubmodul nach Anspruch 1, **dadurch gekennzeichnet, dass** der Hubmodul (1) einen Lastdrucksignalanschluss (4) des Lastdrucksignalkreis (19) und einen separaten Lastdrucksignal-anschluss (46) eines Prioritätsverbrauchers (Cf) aufweist, zwischen denen, vorzugsweise, ein Wechselventil (45) angeordnet ist.

9. Hubmodul nach Anspruch 4, **dadurch gekennzeichnet, dass** der 2/2-Wege-Druckwaagen-Schieber (27) oder das 2/2-Wege-Sitzventil (27') in Aufsteuerrichtung aus der Druckleitung (9) und in Zusteuerrichtung parallel zu einer Feder (28, 28') aus dem Lastdrucksignalkreis (19) jeweils druckvorgesteuert ist.

10. Hubmodul nach Anspruch 1, **dadurch gekennzeichnet, dass** das hydraulisch entsperrbare Rückschlagventil (39) ein Aufsteuerdruckverhältnis von mindestens 1:5 bis, vorzugsweise, 1:30 aufweist.

11. Hubmodul nach Anspruch 6, **dadurch gekennzeichnet, dass** das entsperrbare Rückschlagventil (39) und der Steuerleitungsbypass (40) mit der Entsperr-Steuerdruckleitung (43) in einem Einschraubgehäuse (38) untergebracht sind, mit dem die Druckquelle (Q) über einen Schlauch oder eine Leitung (44) an dem Hubmodul (1) angeschlossen ist, vorzugsweise in einem Ermeto-Einschreibgehäuse.

## Claims

1. A lifting module (1) for a hydraulic consumer, which may be acted upon on one side against a load from a pressure conduit (9), which is connected to a pressure source (Q) and leads to at least one hydraulic consumer (H), (Cf), of a forklift truck with a lifting-proportional control valve (11) in a lifting line (12), connected to the pressure conduit (9), and a lowering-proportional control valve (16) in a lowering line, connected to a tank conduit (10), a load pressure signal circuit connected at least to the lifting line (12) downstream of the lifting-proportional control valve (11) and a magnetically actuated 4/2 safety valve (34) between the load pressure signal circuit (19) and the tank conduit (10), which, when energised, separates the load pressure signal circuit (19) from the tank conduit (10) and simultaneously connects an opening side of a pressure compensator (18) of the lowering-proportional control valve (16) to the lowering line (17) and, when not energised, connects the load pressure signal circuit (19) to the tank conduit and the opening side of the pressure compensator (18) to the tank circuit (10) and simultaneously separates the lowering line (17) from the opening side of the pressure compensator (18), **characterised in that** provided between the pressure source (Q) and the pressure conduit (19) there is a switch-off device (V), which responds purely hydraulically and in dependence on the load pressure in the load pressure signal circuit (19), for a conveyed flow produced by the pressure source (Q) to the lifting-proportional control valve (11) and that the switch-off device (V) includes either a non-return valve (39), which may be unlocked hydraulically with control pressure, or a pressure pilot-controlled 3/2-way priority valve (48), which in each case, when not acted on by control pressure, blocks in the flow direction to the pressure conduit (9).

2. A lifting module as claimed in Claim 1, **characterised in that** the switch-off device (V) is designed either for an OC function for a constant displacement pump as the pressure source (Q), preferably a gear pump, or for a CC function for a variable displacement pump as the pressure source (Q) or is switchable over between an OC function and a CC function.

3. A lifting module as claimed in Claim 1, **characterised in that** a priority hydraulic consumer (Cf), which may be supplied from the pressure source (Q) separately from the pressure conduit (9), is connected via the pressure pilot-controlled 3/2-way priority valve (48) to the lifting module (1).

4. A lifting module as claimed in Claim 1, **characterised in that** the switch-off device (V) between the pressure conduit (9) and the tank conduit (10) includes a pressure compensator slide valve (27) or a 2/2-way poppet valve (27') in addition to the hydraulically unlockable non-return valve (39) or the 3/2-way priority valve (48).

5. A lifting module as claimed in Claim 4, **characterised in that** for the purpose of switching over the switch-off device (V) between an OC function and a CC function, a mechanically adjustable abutment (30, 30') is provided on the 2/2-way pressure compensator slide valve (27) or on the 2/2 poppet valve (27') to passivate it.

6. A lifting module as claimed in Claim 1, **characterised in that** a control conduit bypass (40) with a non-return valve (41) blocking towards the pressure source (Q) and a throttle (42) downstream of the non-return valve (41) is provided in the switch-off device, including the hydraulically unlockable non-return valve (39), between the pressure source (Q) and the load pressure signal circuit (19) and that branching off between the non-return valve (41) and the throttle (42) there is an unlocking control pressure conduit (43) to the unlockable non-return valve (39), which is unlockable preferably with pilot relief.

7. A lifting module as claimed in Claim 1, **characterised in that** the 3/2-way priority valve (48) has a larger control pressure impingement area on a second control side (51) directed away from a spring (28) and a first control side (50) than on the first control side (50).

8. A lifting module as claimed in Claim 1, **characterised in that** the lifting module (1) includes a load pressure signal connection (4) for the load pressure signal circuit (19) and a separate load pressure signal circuit connector (46) for a priority consumer (Cf), arranged between which there is, preferably, a shuttle valve (45).

9. A lifting module as claimed in Claim 4, **characterised in that** the 2/2-way pressure compensator slide valve (27) or the 2/2-way poppet valve (27') is pressure pilot-controlled in the opening direction from the pressure conduit (9) and in the closing direction parallel to a spring (28, 28') from the load pressure signal circuit (19).

10. A lifting module as claimed in Claim 1, **characterised in that** the hydraulically unlockable non-return valve (19) has an opening pressure ratio of at least 1:5 to, preferably, 1:13.

11. A lifting module as claimed in Claim 6, **characterised in that** the unlockable non-return valve (39) and the control conduit bypass (40) with the unlocking control pressure conduit (43) are accommodated in a screw-in housing (38), with which the pressure source (Q) is connected to the lifting module (1) via a hose or a conduit (44), preferably in an Ermeto screw-in housing.

## Revendications

1. Module de levage (1) pour un consommateur hydraulique (H) pouvant être alimenté d'un côté contre une charge d'une conduite de pression (9) menant vers au moins un consommateur hydraulique (H), (Cf), reliée à une source de pression (Q) d'un chariot élévateur, avec une soupape de commande proportionnelle de levage (11) dans un brin de levage (12) raccordé à la conduite de pression (9) et une soupape de commande proportionnelle d'abaissement (16) dans un brin d'abaissement raccordé à une conduite de réservoir (10), un circuit de signal de pression de charge raccordé au moins au brin de levage (12) en aval de la soupape de commande proportionnelle de levage (11), et une soupape de sécurité 4/2 (34) actionnée magnétiquement entre le circuit de signal de pression de charge (19) et la conduite de réservoir (10) qui sépare sous tension le circuit de signal de pression de charge (19), de la conduite de réservoir (10) et relie simultanément un côté de commande d'ouverture d'une balance de pression (18) de la soupape de commande proportionnelle d'abaissement (16) au brin d'abaissement (17), et relie hors tension le circuit de signal de pression de charge (19) à la conduite de réservoir et le côté de commande d'ouverture de la balance de pression (18) à la conduite de réservoir (10), et sépare simultanément le brin d'abaissement (17), du côté de commande d'ouverture de la balance de pression (18), **caractérisé en ce qu'**un dispositif de coupure (V) répondant purement hydrauliquement et dépendant de la pression de charge dans le circuit de signal de pression de charge (19) pour un courant de refoulement généré par la source de pression (Q) vers la soupape de commande proportionnelle de levage (11) est prévu entre la source de pression (Q) et la conduite de pression (9), et **en ce que** le dispositif de coupure (V) présente un clapet antiretour (39) déverrouillable hydrauliquement avec la pression de commande ou une soupape de priorité à 3/2 voies précommandée par pression (48) qui ne bloque pas respectivement par sollicitation de pression de commande dans le sens d'écoulement à la conduite de pression (9).

2. Module de levage selon la revendication 1, **caractérisé en ce que** le dispositif de coupure (V) est conçu sur une fonction OC pour une pompe à cylindrée constante comme source de pression (Q), de préférence une pompe à roue dentée, ou sur une fonction CC pour une pompe à cylindrée variable comme source de pression (Q) ou peut être changé entre une fonction OC et une fonction CC.

3. Module de levage selon la revendication 1, **caractérisé en ce qu'**un consommateur hydraulique (Cf) de priorité pouvant être alimenté par la source de pression (Q) séparément de la conduite de pression (9) est raccordé par la soupape de priorité à 3/2 voies (48) précommandée par pression au module de levage (1).

4. Module de levage selon la revendication 1, **caractérisé en ce que** le dispositif de coupure (V) présente entre la conduite de pression (9) et la conduite de réservoir (10), outre le clapet antiretour (29) déverrouillable hydrauliquement ou la soupape de priorité à 3/2 voies (48), un coulisseau de balance de pression (27) ou une soupape de siège à 2/2 voies (27').

5. Module de levage selon la revendication 4, **caractérisé en ce que** pour le changement du dispositif de coupure (V) entre une fonction OC et une fonction CC, une butée (30, 30') réglable mécaniquement est prévue sur le coulisseau de balance de pression à 2/2 voies (27) ou sur la soupape de siège à 2/2 voies (27') pour sa passivation.

6. Module de levage selon la revendication 1, **caractérisé en ce que** dans le dispositif de coupure (V) présentant le clapet antiretour (39) déverrouillable hydrauliquement entre la source de pression (Q) et le circuit de signal de pression de charge (19), une dérivation de conduite de commande (40) est prévue avec un clapet antiretour (41) verrouillant vers la source de pression (Q) et un étranglement (42) en aval du clapet antiretour (41), et **en ce qu'**entre le clapet antiretour (41) et l'étranglement (42), une conduite de pression de commande de déverrouillage (43) diverge du clapet antiretour (39) déverrouillable qui est déverrouillable de préférence avec une prédécharge.

7. Module de levage selon la revendication 1, **caractérisé en ce que** la soupape de priorité à 3/2 voies (48) présente sur un ressort (28) et un second côté de commande (51) éloigné du premier côté de commande (50) une plus grande surface d'alimentation de pression de commande que sur le premier côté de commande (50).

8. Module de levage selon la revendication 1, **caractérisé en ce que** le module de levage (1) présente un raccordement de signal de pression de charge (4) du circuit de signal de pression de charge (19) et un raccordement de signal de pression de charge (46) séparé d'un consommateur de priorité (Cf), entre lesquels une soupape à deux voies (45) est de préférence agencée.

9. Module de levage selon la revendication 4, **caractérisé en ce que** le coulisseau de balance de pression à 2/2 voies (27) ou la soupape de siège à 2/2 voies (27') est précommandé respectivement en pression dans le sens de commande d'ouverture depuis la conduite de pression (9) et dans le sens de commande de fermeture parallèlement à un ressort (28, 28') depuis le circuit de signal de pression de charge (19).

10. Module de levage selon la revendication 1, **caractérisé en ce que** le clapet antiretour (39) déverrouillable hydrauliquement présente un rapport de pression de commande d'ouverture d'au moins 1:5 à de préférence 1:30.

11. Module de levage selon la revendication 6, **caractérisé en ce que** le clapet antiretour déverrouillable (39) et la dérivation de conduite de commande (40) sont logés avec la conduite de pression de commande de déverrouillage (43) dans un boîtier de vissage (38), avec lequel la source de pression (Q) est raccordée par un tuyau ou une conduite (44) au module de levage (1), de préférence dans un boîtier d'inscription d'Erméto.
